# EUROPÄISCHE PATENTSCHRIFT

(11) **EP 1 703 118 B1**
(45) Veröffentlichungstag und Bekanntmachung des Hinweises auf die Patenterteilung: **31.10.2007**
(21) Anmeldenummer: 06100010.5
(22) Anmeldetag: 02.01.2006
(51) Int. Cl.: F02M 51/06, F02M 59/46, F02M 61/16, F02M 47/02, H01L 41/09

(54) **Einspritzdüse**
Injector nozzle
Buse d'injection

(30) Priorität: 28.02.2005 DE 102005008973
(43) Veröffentlichungstag der Anmeldung: 20.09.2006
(73) Patentinhaber: ROBERT BOSCH GMBH, 70442 Stuttgart (DE)
(72) Erfinder: Gruenberger, Andreas, 73565 Spraitbach (DE)

(56) Entgegenhaltungen:
- EP-A- 1 433 952
- DE-A1- 10 326 046
- DE-A1- 19 954 288
- DE-A1-2102004 028 52
- DE-C1- 19 939 478

## Beschreibung

### Stand der Technik

Die vorliegende Erfindung betrifft eine Einspritzdüse für eine Brennkraftmaschine, insbesondere in einem Kraftfahrzeug, mit den Merkmalen des Oberbegriffs des Anspruchs 1.

Eine derartige Einspritzdüse ist beispielsweise aus der DE 103 26 046 A1 bekannt und umfasst einen Düsenkörper, der wenigstens ein Spritzloch aufweist. Im Düsenkörper ist eine Düsennadel hubverstellbar gelagert, mit der eine Einspritzung von Kraftstoff durch das wenigstens eine Spritzloch steuerbar ist. Desweiteren ist ein Übersetzerkolben vorgesehen, der mit einem Aktor antriebsgekoppelt ist und der eine Übersetzerfläche aufweist. Die Düsennadel weist eine mit der Übersetzerfläche hydraulisch gekoppelte Nadelsteuerfläche auf.

Die bekannte Einspritzdüse arbeitet mit einer direkten Nadelsteuerung. Das bedeutet, dass die Düsennadel oder ein die Düsennadel umfassender Nadelverband zumindest eine Druckstufe aufweist, die mit einem Zuführpfad hydraulisch gekoppelt ist, der dem wenigstens einen Spritzloch unter Einspritzdruck stehenden Kraftstoff zuführt. Während über die wenigstens eine Druckstufe Öffnungskräfte in die Düsennadel bzw. in den Nadelverband einleitbar sind, können über die Nadelsteuerfläche Schließkräfte in die Düsennadel bzw. den Nadelverband eingeleitet werden. Bei geschlossener Düsennadel überwiegen die Schließkräfte. Zum Öffnen der Düsennadel wird der an der Nadelsteuerfläche angreifende Druck abgesenkt, wodurch die Schließkräfte reduziert werden, so dass die Öffnungskräfte überwiegen. In der Folge hebt die Düsennadel ab und öffnet das wenigstens eine Spritzloch. Die Druckabsenkung an der Nadelsteuerfläche wird durch eine entsprechende Betätigung des Aktors und somit durch einen Hub des Übersetzerkolbens erreicht. Ein Hydraulikvolumen, das sowohl von der Übersetzerfläche als auch von der Nadelsteuerfläche begrenzt ist, wird durch den Hub des Übersetzerkolbens vergrößert, wodurch der darin herrschende Druck abfällt. Eine derartige direkte Nadelsteuerung ermöglicht kurze Einspritzzeiten sowie ein dynamisches Ansprechverhalten für die Einspritzdüse.

Mit modernen Einspritzdüsen sollen sowohl kleine Einspritzmengen als auch große Einspritzmengen möglichst exakt und mit möglichst kurzen Einspritzzeiten realisiert werden können. Für kleine Einspritzmengen ist es erforderlich, den Öffnungshub der Düsennadel klein zu halten, um die Düsennadel entsprechend rasch wieder mit einem entsprechenden Schließhub in den Nadelsitz zurückführen zu können. Für große Einspritzmengen ist es dagegen erforderlich, für die Düsennadel möglichst schnell einen relativ großen Öffnungshub zu realisieren. Der mit dem Aktor realisierbare Hub des Übersetzerkolbens führt entsprechend dem gewählten Flächenverhältnis zwischen Übersetzerfläche und Nadelsteuerfläche zu einem entsprechenden Nadelhub. Ein großes Übersetzungsverhältnis führt bei der Betätigung des Aktors zu einer schnellen Öffnungsbewegung der Düsennadel und zu einem großen Öffnungshub, was zur Realisierung großer Einspritzmengen bei kurzen Einspritzzeiten vorteilhaft ist. Ein kleines Übersetzungsverhältnis führt bei der Betätigung des Aktors zu einer entsprechend langsameren Öffnungsbewegung der Düsennadel und zu einem entsprechend kleineren Öffnungshub. Dies ist für die Realisierung exakt bemessener, kleiner Einspritzmengen bei kurzen Einspritzzeiten vorteilhaft. Bekannte Einspritzdüsen, mit denen sowohl kleine Einspritzmengen als auch große Einspritzmengen realisiert werden sollen, besitzen somit ein mittleres Übersetzungsverhältnis als Kompromiss. Um jedoch bei einem vergleichsweise kleinen Übersetzungsverhältnis dennoch einen großen Öffnungshub realisieren zu können, muss der Aktor zur Durchführung eines entsprechend großen Hubs am Übersetzerkolben ausgelegt sein. Dies hat zur Folge, dass der Aktor vergleichsweise großvolumig baut. Der zur Verfiigung stehende Einbauraum ist bei Brennkraftmaschinen jedoch begrenzt.

### Vorteile der Erfindung

Die erfindungsgemäße Einspritzdüse mit den Merkmalen des unabhängigen Anspruchs hat demgegenüber den Vorteil, dass zwei unterschiedliche Übersetzungsverhältnisse in Abhängigkeit des Nadelhubs wirksam sind, während im Unterschied dazu bei bekannten Einspritzdüsen das Übersetzungsverhältnis konstant ist. Bei einem kleinen Öffnungshub der Düsennadel verbleibt der zweite Kopplerkolben in seiner Ausgangslage, so dass der Hub des über den Aktor angetriebenen Übersetzerkolbens nur einen Hub des ersten Kopplerkolbens auslöst. Entsprechend dem Verhältnis von Nadelsteuerfläche zu erster Übersetzerfläche folgt die Düsennadel dem Hub des Übersetzerkolbens. Beim vorbestimmten Schalthub des ersten Kopplerkolbens, der zweckmäßig einem vorbestimmten Öffnungshub der Düsennadel zugeordnet ist, kommt die erste Mitnehmerkontur des ersten Kopplerkolbens mit der zweiten Mitnehmerkontur des zweiten Kopplerkolbens in Eingriff, so dass ein weitergehender Hub des ersten Kopplerkolbens zwangsläufig den zweiten Kopplerkolben mitnimmt. In der Folge bewegt sich dann auch der zweite Kopplerkolben, wodurch das Übersetzungsverhältnis dann durch die Nadelsteuerfläche in Relation zur Summe aus erster Übersetzerfläche und zweiter Übersetzerfläche bestimmt ist. Dieses neue oder zweite Übersetzungsverhältnis ist somit deutlich größer als das vorangehende oder erste Übersetzungsverhältnis, so dass die Düsennadel ab dem Schalthub dann schneller öffnet und einen relativ großen Öffnungshub durchführen kann.

Die erfindungsgemäße Einspritzdüse kann somit im Bereich des ersten Übersetzungsverhältnisses die Düsennadel zur Durchführung kleiner Nadelhübe ansteuern, um so exakte und kleine Einspritzmengen bei kurzen Einspritzzeiten zu realisieren. Außerdem kann die Einspritzdüse nach der Erfindung durch das zweite Übersetzungsverhältnis die Düsennadel so ansteuern, dass in vergleichsweise kurzen Zeiten große Nadelhübe und somit große Einspritzmengen realisierbar sind. Des Weiteren führt das große zweite Übersetzungsverhältnis dazu, dass der zur Realisierung erforderliche Aktor nur einen relativ kleinen Hub erzeugen muss und dementsprechend vergleichsweise klein gebaut werden kann.

Bei einer vorteilhaften Ausführungsform können die erste Übersetzerfläche und die erste Kopplerfläche jeweils einen ersten Übersetzerraum begrenzen. Die Stellbewegung der ersten Übersetzerfläche bzw. die daraus resultierende Druckänderung im ersten Übersetzerraum wird dadurch direkt auf die erste Kopplerfläche übertragen und führt daher direkt zu einer entsprechenden Verstellbewegung des ersten Kopplerkolbens.

Bei einer anderen Ausführungsform kann die zweite Übersetzerfläche einen zweiten Übersetzerraum begrenzen, während die zweite Kopplerfläche einen Kopplerraum begrenzt, der mit dem zweiten Übersetzerraum hydraulisch gekoppelt ist. Die Druckübertragung zwischen der zweiten Übersetzerfläche und der zweiten Kopplerfläche erfolgt dadurch entlang der hydraulischen Kopplung zwischen zweitem Übersetzerraum und Kopplerraum. Durch die hydraulisch miteinander gekoppelten, jedoch separaten Räume, kann der zweite Kopplerkolben vergleichsweise unabhängig vom Übersetzerkolben im Düsenkörper positioniert werden.

Besonders vorteilhaft ist nun eine Ausführungsform, bei der zumindest in einem Ausgangszustand, in dem die Düsennadel das wenigstens eine Spritzloch sperrt, ein Gesamtvolumen des zweiten Übersetzerraums und des Kopplerraums größer ist als ein Volumen des ersten Übersetzerraums. Diese Bauweise hat zur Folge, dass bei einem Öffnungshub des Übersetzerkolbens der Druck im ersten Übersetzerraum schneller abfällt als im zweiten Übersetzerraum und in dem damit gekoppelten Kopplerraum. Auf diese Weise kann der zweite Kopplerkolben zumindest in der Anfangsphase des Öffnungshubs des Übersetzerkolbens unverändert in seiner Ausgangsposition verbleiben, ohne dass hierzu aufwändige Vorspannmittel oder dgl. erforderlich sind.

Besonders vorteilhaft ist eine Ausführungsform, bei welcher die Kopplerkolben koaxial zueinander angeordnet und aneinander hubverstellbar gelagert sind. Hierdurch lässt sich ein vergleichsweise kompakter Aufbau für die Einspritzdüse erreichen.

Weitere wichtige Merkmale und Vorteile der erfindungsgemäßen Einspritzdüse ergeben sich aus den Unteransprüchen, aus den Zeichnungen und aus der zugehörigen Figurenbeschreibung anhand der Zeichnungen.

### Zeichnungen

Ausführungsbeispiele der erfindungsgemäßen Einspritzdüse sind in den Zeichnungen dargestellt und werden im Folgenden näher erläutert, wobei sich gleiche Bezugszeichen auf gleiche oder ähnliche oder funktional gleiche Komponenten beziehen. Es zeigen, jeweils schematisch,
- Fig. 1: einen stark vereinfachten Längsschnitt durch eine Einspritzdüse nach der Erfindung,
- Fig. 2: eine vergrößere Detailansicht auf einen in Fig. 1 mit II bezeichneten Abschnitt der Einspritzdüse.

### Beschreibung der Ausführungsbeispiele

Entsprechend Fig. 1 umfasst eine Einspritzdüse 1 einen Düsenkörper 2, in dem ein Aktor 3 angeordnet ist, der vorzugsweise als Piezoaktuator ausgestaltet ist. Die Einspritzdüse 1 dient zum Einspritzen von Kraftstoff in einen Einspritzraum 4 einer Brennkraftmaschine, die insbesondere in einem Kraftfahrzeug angeordnet sein kann. Die Einspritzdüse 1 ist beispielsweise bei 5 an eine Kraftstoffversorgung 6 angeschlossen, die unter Hochdruck stehenden Kraftstoff bereitstellt. Bei einem Common-Rail-System sind mehrere Einspritzdüsen 1 der Brennkraftmaschine an eine gemeinsame Hochdruckleitung der Kraftstoffversorgung 6 angeschlossen.

Innerhalb des Düsenkörpers 2 führt ein Zuführpfad 7 den unter Hochdruck stehenden Kraftstoff von der Kraftstoffzuführung 6 bis zu wenigstens einem Spritzloch 8 der Einspritzdüse 1. Zur Steuerung einer Einspritzung von Kraftstoff durch das wenigstens eine Spritzloch 8 enthält die Einspritzdüse 1 eine Düsennadel 9, die im Düsenkörper 2 hubverstellbar gelagert ist. Die Düsennadel 9 kann dabei Bestandteil eines Nadelverbands 10 sein, der neben der Düsennadel 9 noch wenigstens eine weitere Komponente aufweist, wobei sämtliche Komponenten des Nadelverbands 10 gemeinsam hubverstellbar und zur Übertragung von Druckkräften ausgestaltet sind. Die Düsennadel 9 bzw. der Nadelverband 10 ist mit einer Schließdruckfeder 11 in die gezeigte Ausgangsstellung vorgespannt, in welcher die Düsennadel 9 in ihrem Nadelsitz 12 sitzt und dadurch das wenigstens eine Spritzloch 8 vom Zuführpfad 7 trennt. Die Ausgangsstellung der Düsennadel 9 ist auch deren Schließ- oder Sperrstellung.

Der Aktor 3 ist mit einem Übersetzerkolben 13 antriebsgekoppelt, und zwar so, dass eine Hubbewegung des Aktors 3 zwangsläufig eine gleich große Hubbewegung des Übersetzerkolbens 13 bewirkt. Der Übersetzerkolben 13 ist hierzu auf entsprechende Weise am Aktor 3 befestigt. Der Übersetzerkolben 13 ist mit einer Öffnungsdruckfeder 14 in einer von der Düsennadel 9 wegweisenden Öffnungsrichtung vorgespannt. Der Aktor 3 wird hier invers betrieben, das heißt, im Ausgangszustand, also bei in ihre Schließstellung verstellter Düsennadel 9 ist der Aktor 3 bestromt und weist seine größte Längsausdehnung auf. Zum Öffnen der Düsennadel 3 wird der Aktor 3 "entstromt", das heißt, die Bestromung des Aktors 3 wird beendet oder unterbrochen oder reduziert, worauf sich der Aktor 3 entsprechend zusammenzieht.

Insbesondere entsprechend Fig. 2 weist der Übersetzerkolben 13 eine erste Übersetzerfläche 15 sowie eine zweite Übersetzerfläche 16 auf. Vorzugsweise umfasst der Übersetzerkolben 13 hierzu einen ersten Übersetzerkolbenabschnitt 17, an dem die erste Übersetzerfläche 15 ausgebildet ist, sowie einen zweiten Übersetzerkolbenabschnitt 18, der die zweite Übersetzerfläche 16 aufweist und an dem bzw. von dem der erste Übersetzerkolbenabschnitt 17 absteht. Der erste Übersetzerkolbenabschnitt 17 ist zweckmäßig zylindrisch, so dass die am axial freien Stirnende des ersten Übersetzerkolbenabschnitts 17 angeordnete erste Übersetzerfläche 15 kreisförmig ist. Die erste Übersetzerfläche 15 besitzt eine Querschnittsfläche 19, die hier durch einen Durchmesserpfeil repräsentiert ist.

Die zweite Übersetzerfläche 16 ist ringförmig und umschließt den zentrisch angeordneten ersten Übersetzerkolbenabschnitt 17. Eine Querschnittsfläche 20 der zweiten Übersetzerfläche 16 ist ebenfalls durch einen Doppelpfeil 20 angedeutet. Die gesamte Übersetzer-Querschnittsfläche, also die Summe der Querschnitte 19 und 20 der ersten Übersetzerfläche 15 und der zweiten Übersetzerfläche 16 ist durch einen weiteren Durchmesserpfeil im ersten Übersetzerkolbenabschnitt 18 angedeutet und mit 21 bezeichnet. Vorzugsweise ist die zweite Übersetzerfläche 16 größer als die erste Übersetzerfläche 15.

Die erste Übersetzerfläche 15 begrenzt einen ersten Übersetzerraum 22. Im Unterschied dazu begrenzt die zweite Übersetzerfläche 16 einen zweiten Übersetzerraum 23.

Die erfindungsgemäße Einspritzdüse 1 enthält außerdem einen ersten Kopplerkolben 24 sowie einen zweiten Kopplerkolben 25. Die beiden Kopplerkolben 24, 25 sind zweckmäßig zueinander konzentrisch angeordnet und aneinander hubverstellbar gelagert. Dabei ist der zweite Kopplerkolben 25 radial innen an der Außenseite des ersten Kopplerkolbens 24 gelagert. Der erste Kopplerkolben 24 weist eine erste Kopplerfläche 26 auf, die ebenfalls den ersten Übersetzerraum 22 begrenzt. Die erste Kopplerfläche 26 ist mit der ersten Übersetzerfläche 15 hydraulisch gekoppelt. In der vorliegenden Ausführungsform liegen sich erste Kopplerfläche 26 und erste Übersetzerfläche 15 gegenüber. Vorzugsweise besitzt der erste Kopplerkolben 24 denselben Querschnitt wie der erste Übersetzerkolbenabschnitt 17. In der Folge ist auch die erste Kopplerfläche 26 zweckmäßig gleich groß wie die erste Übersetzerfläche 15.

Der zweite Kopplerkolben 25 weist eine zweite Kopplerfläche 27 auf, die mit der zweiten Übersetzerfläche 16 hydraulisch gekoppelt ist. Die zweite Kopplerfläche 27 begrenzt einen Kopplerraum 28, der über wenigstens einen Verbindungskanal 29 mit dem zweiten Übersetzerraum 23 hydraulisch gekoppelt ist. Die zweite Kopplerfläche 27 liegt der zweiten Übersetzerfläche 16 gegenüber. Zweckmäßig besitzt der zweite Kopplerkolben 25 denselben Außenquerschnitt wie der zweite Übersetzerkolbenabschnitt 18. Dementsprechend ist die zweite Kopplerfläche 27 gleich groß wie die zweite Übersetzerfläche 16.

Während die beiden Kopplerflächen 26 und 27 jeweils an einer von der Düsennadel 9 abgewandten Seite des jeweiligen Kopplerkolbens 24, 25 angeordnet sind, befmden sich die Übersetzerflächen 15, 16 jeweils an einer der Düsennadeln 9 zugewandten Seite des jeweiligen Übersetzerkolbenabschnitts 17, 18.

Vorzugsweise ist ein Gesamtvolumen des zweiten Übersetzerraums 23 und des Kopplerraums 28 größer als das Volumen des ersten Übersetzerraums 22, zumindest in dem hier gezeigten Ausgangszustand, in dem die Düsennadel 9 das wenigstens eine Spritzloch 8 sperrt.

Der erste Kopplerkolben 24 weist außerdem eine erste Kopplersteuerfläche 30 auf, und zwar an einer von der ersten Kopplerfläche 26 abgewandten Seite. Bei der hier gezeigten Ausführungsform liegt der erste Kopplerkolben 24 im Ausgangszustand mit seiner ersten Kopplersteuerfläche 30 an einem ersten Anschlag 31 an, der hier durch eine Zwischenplatte 32 gebildet ist. Bei vom ersten Anschlag 31 bzw. von der Zwischenplatte 32 abgehobenem ersten Übersetzerkolben 24 begrenzt die erste Kopplersteuerfläche 30 einen Kopplersteuerraum 33, der sich beim Abheben des ersten Kopplerkolbens 24 von der Zwischenplatte 32 zwischen der ersten Kopplersteuerfläche 30 und der Zwischenplatte 32 ausbildet.

Der zweite Kopplerkolben 25 weist eine zweite Kopplersteuerfläche 34 auf, die gestuft ist und quasi aus zwei ringförmigen Teilflächen 35 und 36 zusammengesetzt ist. Die radial innen liegende erste Teilfläche 35 ist dabei mit der ersten Kopplersteuerfläche 30 bzw. mit dem Kopplersteuerraum 33 hydraulisch gekoppelt, zumindest dann, wenn der erste Kopplerkolben 24 von der Zwischenplatte 32 abhebt. Im Unterschied dazu ist die radial außen angeordnete zweite Teilfläche 36 im vorliegenden Fall nur dann mit der ersten Kopplersteuerfläche 30 bzw. mit dem Kopplersteuerraum 33 hydraulisch gekoppelt, wenn der zweite Kopplerkolben 25 von einem zweiten Anschlag 37 abhebt, der hier ebenfalls durch die Zwischenplatte 32 gebildet ist.

Der zweite Kopplerkolben 25 ist mit einer Vorspannfeder 38, die zweckmäßig im Kopplerraum 28 angeordnet ist, gegen den zweiten Anschlag 37, also gegen die Zwischenplatte 32 vorgespannt.

Die Düsennadel 9 bzw. der Nadelverband 10 weist eine Nadelsteuerfläche 39 auf, die an einer vom wenigstens einen Spritzloch 8 abgewandten Seite angeordnet ist. Die Nadelsteuerfläche 39 ist hydraulisch zumindest mit der ersten Kopplersteuerfläche 30 gekoppelt. Zweckmäßig begrenzt die Nadelsteuerfläche 39 einen Nadelsteuerraum 40, der über zumindest einen Steuerkanal 41 mit dem Kopplersteuerraum 33 kommuniziert oder - wie hier - zumindest bis an die erste Kopplersteuerfläche 30 herangeführt ist.

Erfindungsgemäß ist nun außerdem der erste Kopplerkolben 24 mit einer ersten Mitnehmerkontur 42 ausgestattet, die hier durch eine radiale Ringstufe ausgestaltet ist. Komplementär dazu weist der zweite Kopplerkolben 25 eine zweite Mitnehmerkontur 43 auf, die hier durch einen ringförmigen Absatz gebildet ist, der gleichzeitig die erste Teilfläche 35 der zweiten Kopplersteuerfläche 34 bildet. Ein in Hubrichtung der Kopplerkolben 24, 25 gemessener Abstand 44 zwischen den beiden Mitnehmerkonturen 42, 43 definiert in der gezeigten Ausgangsstellung einen vorbestimmten Schalthub, der im Folgenden ebenfalls mit 44 bezeichnet wird. Beim Abheben des ersten Kopplerkolbens 24 vom ersten Anschlag 31 verkleinert sich der Abstand zwischen den beiden Mitnehmerkonturen 42, 43. Bei Erreichen des Schalthubs 44 legen sich die beiden Mitnehmerkonturen 42, 43 aneinander an, so dass ein weitergehender Öffnungshub des ersten Kopplerkolbens 24 zwangsläufig den zweiten Kopplerkolben 25 mitnimmt und diesen vom zweiten Anschlag 37 abhebt.

Zur hubverstellbaren Lagerung der Kopplerkolben 24, 25 und des Übersetzerkolbens 13 weist die Einspritzdüse 1 hier einen Lagerblock 45 auf, der einen ersten Lagerzylinder 46, einen zweiten Lagerzylinder 47 und einen dritten Lagerzylinder 48 aufweist. Der erste Lagerzylinder 46 ist zentral angeordnet und beiderseits axial offen. Der zweite Lagerzylinder 47 ist an einem axialen Endbereich des Lagerblocks 45 ausgebildet, ist nach außen offen und geht in den ersten Lagerzylinder 46 über. Analog dazu ist der dritte Lagerzylinder 48 am anderen Endbereich des Lagerblocks 45 ausgebildet, ist ebenfalls nach außen offen und geht ebenfalls in den ersten Lagerzylinder 46 über. Der erste Lagerzylinder 46 verbindet die beiden anderen Lagerzylinder 47 und 48.

Im ersten Lagerzylinder 46 sind einerseits der erste Übersetzerkolbenabschnitt 17 und andererseits der erste Kopplerkolben 24 hubverstellbar gelagert. Dementsprechend ist im ersten Lagerzylinder 46 auch der erste Übersetzerraum 22 angeordnet. Im zweiten Lagerzylinder 47 ist der zweite Übersetzerkolbenabschnitt 18 hubverstellbar gelagert. Des Weiteren ist im zweiten Lagerzylinder 47 der zweite Übersetzerraum 23 angeordnet. Der zweite Kopplerkolben 25 ist radial außen im dritten Lagerzylinder 48 hubverstellbar gelagert. Dementsprechend enthält der dritte Lagerzylinder 48 den Kopplerraum 28. Des Weiteren ist im Lagerblock 45 der wenigstens eine Verbindungskanal 29 ausgebildet. Der Lagerblock 45 lässt sich separat herstellen, was im Hinblick auf die einzuhaltenden Toleranzen vorteilhaft ist.

### Die erfindungsgemäße Einspritzdüse 1 arbeitet wie folgt:

In dem in den Fig. 1 und 2 gezeigten Ausgangszustand befmdet sich die Düsennadel 9 in ihrer Schließstellung und trennt somit das wenigstens eine Spritzloch 8 vom Zuführpfad 7. Der Aktor 3 ist bestromt, und der Übersetzerkolben 13 ist maximal in Richtung Düsennadel 9 verstellt. Die Übersetzerräume 22 und 23 besitzen jeweils ihr kleinstes Volumen. Die Kopplerkolben 24 und 25 liegen jeweils an ihrem Anschlag 31 bzw. 37, also an der Zwischenplatte 32 an. Der Kopplersteuerraum 33 besitzt somit sein kleinstes Volumen. Die Düsennadel 9 bzw. der Nadelverband 10 besitzt den größten Abstand von der Zwischenplatte 32, so dass der Nadelsteuerraum 40 sein größtes Volumen aufweist. In sämtlichen Räumen herrscht der Kraftstoffhochdruck, da sämtliche innen liegenden Komponenten der Einspritzdüse 1 innerhalb des Zuführpfads 7 angeordnet sind und somit quasi in dem unter Hochdruck stehenden Kraftstoff schwimmen. Dabei können entsprechende gedrosselte Versorgungs- oder Druckausgleichspfade vorgesehen sein, beispielsweise durch entsprechende Bohrungen oder durch gezielte Leckagen.

Zum Durchführen einer Einspritzung von Kraftstoff in den Einspritzraum 4 wird der Aktor 3 entstromt. Daraufhin zieht sich der Aktor 3 zusammen und führt einen von der Düsennadel 9 weg gerichteten Hub durch. Dementsprechend führt auch der Übersetzerkolben 13 diesen Öffnungshub durch. Während des Öffnungshubs vergrößern sich die Volumina der Übersetzerräume 22 und 23. In der Folge kommt es einerseits zu einem Druckabfall im ersten Übersetzerraum 22 und andererseits zu einem Druckabfall im zweiten Übersetzerraum 23 und folglich auch im damit gekoppelten Kopplerraum 28. Dabei hebt der erste Kopplerkolben 24 vom ersten Anschlag 31 ab, während der zweite Kopplerkolben 25 am zweiten Anschlag 37 anliegend verharrt. Dies liegt daran, dass das Gesamtvolumen von zweitem Übersetzerraum 23 und Kopplerraum 28 größer ist als das Volumen des ersten Übersetzerraums 22, wodurch der Druckabfall im ersten Übersetzerraum 22 stärker ausfällt als im zweiten Übersetzerraum 23 und dem Kopplerraum 28. Des Weiteren ist der zweite Kopplerkolben 25 mit der Rückstellfeder 38 gegen den zweiten Anschlag 37 vorgespannt. Darüber hinaus ist die zweite Kopplerfläche 27 größer als die erste Kopplerfläche 26, wodurch größere Schließkräfte am zweiten Kopplerkolben 25 wirken.

Durch den Öffnungshub des ersten Kopplerkolbens 24 entfernt sich die erste Kopplersteuerfläche 30 von der Zwischenplatte 32, wodurch das Volumen des Kopplersteuerraums 33 vergrößert wird. Folglich kommt es auch dort zu einem Druckabfall, der sich in den Nadelsteuerraum 40 fortpflanzt und somit die an der Nadelsteuerfläche angreifenden Schließkräfte reduziert. In der Folge überwiegen an der Düsennadel 9 bzw. am Nadelverband 10 die in Öffnungsrichtung wirksamen Kräfte, die insbesondere über wenigstens eine an der Düsennadel 9 bzw. am Nadelverband 10 ausgebildete Druckstufe von dem unter Hochdruck stehenden Kraftstoff in die Düsennadel 9 bzw. in den Nadelverband 10 eingeleitet werden. In der Folge hebt die Düsennadel 9 aus ihrem Sitz 12 ab und verbindet dadurch das wenigstens eine Spritzloch 8 mit dem Zuführpfad 7. Der Einspritzvorgang beginnt.

Solange der Öffnungshub des ersten Kopplerkolbens 24 nicht größer ist als der vorbestimmte Schalthub 44 herrscht zwischen der Öffnungsbewegung der Düsennadel 9 und dem Hub des Aktors 3 ein erstes Übersetzungsverhältnis, das durch das Verhältnis von der Nadelsteuerfläche 39 zur ersten Übersetzerfläche 15 bestimmt ist. Dieses erste Übersetzerverhältnis ist relativ klein; insbesondere kann der Düsennadelhub gleich groß sein wie der Aktorhub.

Mit Hilfe des ersten, kleinen Übersetzerverhältnisses kann die Düsennadel 9 zur Durchführung exakt dosierter kleiner Einspritzmengen angesteuert werden. Des Weiteren lassen sich hierdurch extrem kurze Einspritzzeiten realisieren.

Für größere Einspritzmengen, die ebenfalls bei vergleichsweise kleinen Einspritzzeiten erreicht werden sollen, wird über den Aktorhub und den damit gekoppelten Übersetzerkolbehub der erste Kopplerkolben 24 soweit hubverstellt, dass dessen Öffnungshub den Schalthub 44 erreicht und übersteigt. Sobald der Öffnungshub des ersten Kopplerkolbens 24 über den Schalthub 44 hinausgeht, nimmt der erste Kopplerkolben 24 den zweiten Kopplerkolben 25 mit. Sobald der zweite Kopplerkolben 25 vom zweiten Anschlag 37 abhebt, verändert sich das Übersetzungsverhältnis. Denn durch den gemeinsamen Öffnungshub der Kopplerkolben 24, 25 vergrößert sich das Volumen des Kopplersteuerraums 33 pro Hubweg stärker als bei der alleinigen Verstellung des ersten Kopplerkolbens 24. Die Vergrößerung des Kopplersteuerraums 33 wird bei Überschreiten des Schalthubs 44 auch durch die zweite Kopplersteuerfläche 34 mitbestimmt. In der Folge sinkt der Druck an der Nadelsteuerfläche 39 entsprechend stärker ab und die Düsennadel 9 kann schneller öffnen. Bei einem über den Schalthub 44 hinausgehenden Öffnungshub des ersten Kopplerkolbens 24 ist somit ein zweites Übersetzungsverhältnis wirksam, das sich durch das Verhältnis von Steuerfläche 39 zur Summe aus erster Übersetzerfläche 15 und zweiter Übersetzerfläche 16 ergibt. Das zweite Übersetzungsverhältnis ist deutlich größer als das erste Übersetzungsverhältnis. In der Folge führt der Aktorhub zu einem deutlich größeren Düsennadelhub. Die Düsennadel 9 kann somit sehr rasch sehr weit geöffnet werden, was bei kurzen Steuerzeiten die Erzielung relativ großer Einspritzmengen ermöglicht.

Zum Beenden der Einspritzung wird der Aktor 3 wieder bestromt, wodurch er sich in Richtung Düsennadel 9 ausdehnt. Dementsprechend wird auch der Übersetzerkolben 13 zurückverstellt, was zu einer entsprechenden Druckerhöhung in den Übersetzerräumen 22 und 23 führt. In der Folge werden die Kopplerkolben 24 und 25 wieder gegen ihre Anschläge 31, 37 angetrieben. Gleichzeitig wird auch der Druck im Nadelsteuerraum 40 erhöht, was die Düsennadel 9 in deren Schließstellung antreibt.

### Bezugszeichenliste

- 1: Einspritzdüse
- 2: Düsenkörper
- 3: Aktor
- 4: Einspritzraum
- 5: Verbindung zwischen 6 und 7
- 6: Kraftstoffversorgung
- 7: Zuführpfad
- 8: Spritzloch
- 9: Düsennadel
- 10: Nadelverband
- 11: Schließdruckfeder
- 12: Nadelsitz
- 13: Übersetzerkolben
- 14: Öffnungsdruckfeder
- 15: erste Übersetzerfläche
- 16: zweite Übersetzerfläche
- 17: erster Übersetzerkolbenabschnitt
- 18: zweiter Übersetzerkolbenabschnitt
- 19: Querschnittsfläche von 15
- 20: Querschnittsfläche von 16
- 21: Gesamtquerschnittsfläche von 15 und 16
- 22: erster Übersetzerraum
- 23: zweiter Übersetzerraum
- 24: erster Kopplerkolben
- 25: zweiter Kopplerkolben
- 26: erste Kopplerfläche
- 27: zweite Kopplerfläche
- 28: Kopplerraum
- 29: Verbindungskanal
- 30: erste Kopplersteuerfläche
- 31: erster Anschlag
- 32: Zwischenplatte
- 33: Kopplersteuerraum
- 34: zweite Kopplersteuerfläche
- 35: erste Teilfläche von 34
- 36: zweite Teilfläche von 34
- 37: zweiter Anschlag
- 38: Rückstellfeder
- 39: Nadelsteuerfläche
- 40: Nadelsteuerraum
- 41: Steuerkanal
- 42: erste Mitnehmerkontur
- 43: zweite Mitnehmerkontur
- 44: Schalthub
- 45: Lagerblock
- 46: erster Lagerzylinder
- 47: zweiter Lagerzylinder
- 48: dritter Lagerzylinder

## Patentansprüche

1. Einspritzdüse für eine Brennkraftmaschine, insbesondere für ein Kraftfahrzeug,
- mit einer in einem Düsenkörper (2) hubverstellbar gelagerten Düsennadel (9) zum Steuern einer Einspritzung von Kraftstoff durch wenigstens ein Spritzloch (8),
- mit einem Übersetzerkolben (13), der mit einem Aktor (3) antriebsgekoppelt ist,
- wobei die Düsennadel (9) oder ein die Düsennadel (9) umfassender Nadelverband (10) eine Nadelsteuerfläche (39) aufweist,
- wobei der Übersetzerkolben (13) wenigstens eine Übersetzerfläche (15, 16) aufweist,
**dadurch gekennzeichnet,**
- **dass** ein erster Kopplerkolben (24) vorgesehen ist, der eine mit einer ersten Übersetzerfläche (15) des Übersetzerkolbens (13) hydraulisch gekoppelte erste Kopplerfläche (26) und eine mit der Nadelsteuerfläche (39) hydraulisch gekoppelte erste Kopplersteuerfläche (30) aufweist,
- **dass** ein zweiter Kopplerkolben (25) vorgesehen ist, der eine mit einer zweiten Übersetzerfläche (16) des Übersetzerkolbens (13) hydraulisch gekoppelte zweite Kopplerfläche (27) und eine mit der Nadelsteuerfläche (39) hydraulisch koppelbare zweite Kopplersteuerfläche (34) aufweist,
- **dass** der erste Kopplerkolben (24) eine erste Mitnehmerkontur (42) aufweist, die ab einem vorbestimmten Schalthub (44) mit einer am zweiten Kopplerkolben (25) ausgebildeten zweiten Mitnehmerkontur (43) zusammenwirkt, derart, dass der erste Kopplerkolben (24) ab dem Schalthub (44) den zweiten Kopplerkolben (25) mitnimmt.

2. Einspritzdüse nach Anspruch 1,
**dadurch gekennzeichnet,**
**dass** die erste Übersetzerfläche (15) und die erste Kopplerfläche (26) jeweils einen ersten Übersetzerraum (22) begrenzen.

3. Einspritzdüse nach Anspruch 1 oder 2,
**dadurch gekennzeichnet,**
- **dass** die zweite Übersetzerfläche (16) einen zweiten Übersetzerraum (23) begrenzt,
- **dass** die zweite Kopplerfläche (27) einen Kopplerraum (28) begrenzt,
- **dass** der zweite Übersetzerraum (23) mit dem Kopplerraum (28) hydraulisch gekoppelt ist.

4. Einspritzdüse nach den Ansprüchen 2 und 3,
**dadurch gekennzeichnet,**
**dass** zumindest in einem Ausgangszustand, in dem die Düsennadel (9) das wenigstens eine Spritzloch (8) sperrt, das Gesamtvolumen des zweiten Übersetzerraums (23) und des Kopplerraums (28) größer ist als das Volumen des ersten Übersetzerraums (22).

5. Einspritzdüse nach einem der Ansprüche 1 bis 4,
**dadurch gekennzeichnet,**
**dass** der zweite Kopplerkolben (25) mittels einer Rückstellfeder (38) gegen einen Anschlag (37) vorgespannt ist.

6. Einspritzdüse nach einem der Ansprüche 1 bis 5,
**dadurch gekennzeichnet,**
**dass** die Kopplerkolben (24, 25) koaxial zueinander angeordnet und aneinander hubverstellbar gelagert sind.

7. Einspritzdüse nach einem der Ansprüche 1 bis 6,
**dadurch gekennzeichnet,**
**dass** die zweite Übersetzerfläche (16) größer ist als die erste Übersetzerfläche (15).

8. Einspritzdüse nach einem der Ansprüche 1 bis 7,
**dadurch gekennzeichnet,**
**dass** der Übersetzerkolben (13) einen ersten Übersetzerkolbenabschnitt (17) aufweist, der die erste Übersetzerfläche (15) aufweist und der von einem zweiten Übersetzerkolbenabschnitt (18) absteht, der die zweite Übersetzerfläche (16) aufweist.

9. Einspritzdüse nach Anspruch 8,
**dadurch gekennzeichnet,**
**dass** der Düsenkörper (2) einen Lagerblock (45) aufweist, der einen zentralen, beiderseits offenen ersten Lagerzylinder (46) aufweist, in dem der erste Übersetzerkolbenabschnitt (17) hubverstellbar gelagert ist, und der einenends einen in den ersten Lagerzylinder (46) übergehenden zweiten Lagerzylinder (47) aufweist, in dem der zweite Übersetzerkolbenabschnitt (18) hubverstellbar gelagert ist.

10. Einspritzdüse nach Anspruch 9,
**dadurch gekennzeichnet,**
**das**s erste Kopplerkolben (24) von einer dem ersten Übersetzerkolbenabschnitt (17) gegenüberliegenden Seite her in den ersten Lagerzylinder (46) eintaucht und darin hubverstellbar gelagert ist.

11. Einspritzdüse nach Anspruch 9 oder 10,
**dadurch gekennzeichnet,**
**dass** der Lagerblock (45) anderenends einen in den ersten Lagerzylinder (46) übergehenden dritten Lagerzylinder (48) aufweist, in dem der zweite Kopplerkolben (25) hubverstellbar gelagert ist.

12. Einspritzdüse nach Anspruch 11,
**dadurch gekennzeichnet,**
**dass** der Lagerblock (45) wenigstens einen Verbindungskanal (29) enthält, der den zweiten Lagerzylinder (47) mit dem dritten Lagerzylinder (48) hydraulisch koppelt.

## Claims

1. Injection nozzle for an internal combustion engine, in particular for a motor vehicle,
- having a nozzle needle (9), which is mounted in a nozzle body (2) with stroke adjustability, for controlling an injection of fuel through at least one spray hole (8),
- having a booster piston (13) which is drive-coupled to an actuator (3),
- with the nozzle needle (9) or a needle assembly (10) which comprises the nozzle needle (9) having a needle control face (39),
- with the booster piston (13) having at least one booster face (15, 16),
**characterized**
- **in that** a first coupler piston (24) is provided, which first coupler piston (24) has a first coupler face (26) which is hydraulically coupled to a first booster face (15) of the booster piston (13), and a first coupler control face (30) which is hydraulically coupled to the needle control face (39),
- **in that** a second coupler piston (25) is provided, which second coupler piston (25) has a second coupler face (27) which is hydraulically coupled to a second booster face (16) of the booster piston (13), and a second coupler control face (34) which is hydraulically coupled to the needle control face (39),
- **in that** the first coupler piston (24) has a first driver contour (42) which, beyond a predetermined switching stroke (44), interacts with a second driver contour (43), which is arranged on the second coupler piston (25), in such a way that, beyond the switching stroke (44), the first coupler piston (24) drives the second coupler piston (25).

2. Injection nozzle according to Claim 1,
**characterized**
**in that** the first booster face (15) and the first coupler face (26) in each case delimit a first booster space (22).

3. Injection nozzle according to Claim 1 or 2,
**characterized**
- **in that** the second booster face (16) delimits a second booster space (23),
- **in that** the second coupler face (27) delimits a coupler space (28),
- **in that** the second booster space (23) is hydraulically coupled to the coupler space (28).

4. Injection nozzle according to Claims 2 and 3,
**characterized**
**in that**, at least in an initial state in which the nozzle needle (9) blocks the at least one spray hole (8), the total volume of the second booster space (23) and of the coupler space (28) is greater than the volume of the first booster space (22).

5. Injection nozzle according to one of Claims 1 to 4,
**characterized**
**in that** the second coupler piston (25) is preloaded against a stop (37) by means of a return spring (38).

6. Injection nozzle according to one of Claims 1 to 5,
**characterized**
**in that** the coupler pistons (24, 25) are arranged coaxially with respect to one another and are mounted on one another with stroke adjustability.

7. Injection nozzle according to one of Claims 1 to 6,
**characterized**
**in that** the second booster face (16) is larger than the first booster face (15).

8. Injection nozzle according to one of Claims 1 to 7,
**characterized**
**in that** the booster piston (13) has a first booster piston section (17) which has the first booster face (15) and which projects from a second booster piston section (18) which has the second booster face (16).

9. Injection nozzle according to Claim 8,
**characterized**
**in that** the nozzle body (2) has a bearing block (45) which has a central bearing cylinder (46) which is open at both sides and in which the first booster piston section (17) is mounted with stroke adjustability and which has, at one end, a second bearing cylinder (47) which merges into the first bearing cylinder (46) and in which the second booster piston section (18) is mounted with stroke adjustability.

10. Injection nozzle according to Claim 9,
**characterized**
**in that** the first coupler piston (24) dips into the first bearing cylinder (46), and is mounted therein with stroke adjustability, from a side which is situated opposite the first booster piston section (17).

11. Injection nozzle according to Claim 9 or 10,
**characterized**
**in that** the bearing block (45) has, at the other end, a third bearing cylinder (48) which merges into the first bearing cylinder (46) and in which the second coupler piston (25) is mounted with stroke adjustability.

12. Injection nozzle according to Claim 11,
**characterized**
**in that** the bearing block (45) contains at least one connecting duct (29) which hydraulically couples the second bearing cylinder (47) to the third bearing cylinder (48).

## Revendications

1. Buse d'injection pour un moteur à combustion interne comprenant :
- une aiguille d'injecteur (9) mobile en translation dans le corps de buse (2) pour commander une injection de carburant à travers au moins un orifice d'injection (8),
- un piston démultiplicateur (13) couplé dans le sens de l'entraînement avec un actionneur (3),
- l'aiguille d'injecteur (9) ou la combinaison d'aiguille (10) comprenant l'aiguille d'injecteur (9) comporte une surface de commande d'aiguille (39),
- le piston démultiplicateur (13) ayant au moins une surface de démultiplication (15, 16),
**caractérisée par**
- un premier piston de couplage (24) couplé hydrauliquement par une première surface de couplage (26) à la première surface de démultiplication (15) du piston démultiplicateur (13) et une première surface de commande de couplage (30) couplée hydrauliquement à la surface de commande d'aiguille (39),
- un second piston de couplage (25) couplé hydrauliquement par une seconde surface de couplage (27) à une seconde surface de démultiplication (16) du piston démultiplicateur (13) et une seconde surface de commande de couplage (34) couplée hydrauliquement à la surface de commande d'aiguille (39),
- le premier piston de couplage (24) a un contour d'entraînement (42) qui, à partir d'une course de commutation prédéfinie (44), coopère avec un second contour d'entraînement (43) réalisé sur le second piston de couplage (25) de façon que le premier piston de couplage (24) entraîne le second piston de couplage (25) à partir d'une certaine course de commutation (44).

2. Buse d'injection selon la revendication 1,
**caractérisée en ce que**
la première surface de démultiplication (15) et la première surface de couplage (26) délimitent chacune une première chambre de démultiplication (22).

3. Buse d'injection selon la revendication 1 ou 2,
**caractérisée en ce que**
- la seconde surface de démultiplication (16) délimite une seconde chambre de démultiplication (23),
- la seconde surface de couplage (27) délimite une chambre de couplage (28),
- la seconde chambre de démultiplication (23) est couplée hydrauliquement à la chambre de couplage (28).

4. Buse d'injection selon les revendications 2 et 3,
**caractérisée par**
au moins un état de repos dans lequel l'aiguille d'injecteur (9) ferme au moins un orifice d'injection (8), le volume total de la seconde chambre de démultiplication (23) et de la chambre de couplage (28) étant supérieurs au volume de la première chambre de démultiplication (22).

5. Buse d'injection selon l'une des revendications 1 à 4,
**caractérisée en ce que**
le second piston de couplage (25) est précontraint par un ressort de rappel (38) contre une butée (37).

6. Buse d'injection selon l'une des revendications 1 à 5,
**caractérisée en ce que**
les pistons de couplage (24, 25) sont coaxiaux et mobiles en coulissement l'un par rapport à l'autre.

7. Buse d'injection selon l'une des revendications 1 à 6,
**caractérisée en ce que**
la seconde surface de démultiplication (16) est plus grande que la première surface de démultiplication (15).

8. Buse d'injection selon l'une des revendications 1 à 7,
**caractérisée en ce que**
le piston de démultiplication (13) comporte un premier segment de piston de démultiplication (17) portant la première surface de démultiplication (15) et en saillie par rapport au second segment de piston de démultiplication (18) correspondant à la seconde surface de démultiplication (16).

9. Buse d'injection selon la revendication 8,
**caractérisée en ce que**
le corps de buse (2) comporte un bloc-palier (45) avec un premier cylindre de palier (46) central, ouvert des deux côtés, recevant en coulissement le premier segment (17) de piston démultiplicateur et ayant à une extrémité, un second cylindre de palier (47) qui rejoint le premier cylindre de palier (46) et dans lequel peut coulisser le second segment de piston démultiplicateur (18).

10. Buse d'injection selon la revendication 9,
**caractérisée en ce que**
le premier piston de couplage (24) pénètre à partir du côté opposé au premier segment (17) de piston démultiplicateur (17) dans le premier cylindre de palier (46) et y est logé de manière mobile en coulissement.

11. Buse d'injection selon les revendications 9 ou 10,
**caractérisée en ce que**
le bloc-palier (45) comporte à une extrémité un troisième cylindre de palier (48) qui rejoint le premier cylindre de palier (46) et dans lequel coulisse le second piston de couplage (25).

12. Buse d'injection selon la revendication 11,
**caractérisée en ce que**
le bloc-palier (45) comporte au moins un canal de liaison (29) couplant hydrauliquement le second cylindre de palier (47) au troisième cylindre de palier (48).
